# DEMANDE DE BREVET EUROPEEN

(11) **EP 3 591 134 A1**
(43) Date de publication de la demande: **08.01.2020**
(21) Numéro de dépôt: 19184438.0
(22) Date de dépôt: 04.07.2019
(51) Int. Cl.: E04D 13/158

(54) **HABILLAGE DE PLANCHES DE RIVE COMPRENANT UN SOYAGE À UNE EXTRÉMITÉ**

(30) Priorité: 06.07.2018 FR 1856222
(71) Demandeur: Edilians Tech, 42350 La Talaudiere (FR)
(72) Inventeur: LABOURE, Jean-Charles, 42640 SAINT ROMAIN LA MOTTE (FR)
(74) Mandataire: Chevalier, Renaud Philippe

(57) **Abrégé**

Habillage de planches de rive comprenant une plaque de façade (12) allongée suivant une direction longitudinale, présentant une face avant et une face arrière d'appui sur une pièce de bois (2) de toiture pour l'habiller, la plaque de façade (12) comportant à une extrémité un soyage (30) formant un décrochement vers l'arrière, permettant l'insertion dans ce décrochement de l'extrémité d'une plaque (12) de l'habillage suivant (10) qui recouvre ce soyage (30), afin d'aligner après le montage les faces avant des deux plaques de façade (12) successives.

## Description

La présente invention concerne un habillage de planches de rives pour toitures de bâtiments, ainsi que des procédés d'installation de ces habillages.

Il est connu de disposer sur les bords de toitures en pente de bâtiments, juste en dessous de la couverture, en particulier sur les côtés des pentes donnant sur les pignons et en bas des pentes, un bandeau d'habillage couvrant une pièce de bois.

La planche de rive couvrant la pièce de bois, forme une protection du bois de charpente, une fermeture d'espaces restants, et une finition esthétique qui peut s'harmoniser par sa forme et sa couleur avec la façade du bâtiment.

Les planches de rive sont réalisées traditionnellement avec des planches en bois massif, qui peuvent être peintes ce qui nécessite une remise en peinture périodique pour l'entretien entraînant des coûts, ou habillées d'une feuille métallique comme du zinc, du cuivre ou de l'aluminium laqué, avec un coût d'installation plus important.

En variante les planches de rive peuvent être habillées de plaques de matière plastique comme du polychlorure de vinyle ou « PVC », dense ou cellulaire. Cette matière plastique présente une bonne tenue aux chocs ainsi qu'une résistance élevée aux intempéries et au vieillissement, qui limitent les coûts d'entretien.

Les habillages en matière plastique de planches de rive se présentent sous la forme de bandeaux réalisés dans des plaques planes, comportant une longueur comprise généralement entre quatre et cinq mètres pour faciliter le transport et la manutention, qu'il faut juxtaposer successivement sur les façades présentant des longueurs plus importantes. Le bandeau peut comporter sur le côté inférieur un rebord plié venant en dessous de la pièce de bois, formant un retour assurant l'étanchéité et permettant la chute des gouttes d'eau.

La jonction de deux bandeaux d'habillage de ce type nécessite après la fixation du premier bandeau avec des vis vissées dans la panne recouverte, comprenant généralement deux vis alignées verticalement à chaque extrémité, et des vis réparties sur la longueur, l'ajustement du deuxième bandeau au bout du premier, puis sa fixation comprenant aussi deux vis alignées verticalement à chaque extrémité.

On utilise alors pour chaque jonction de deux bandeaux quatre vis comprenant deux vis sur chaque extrémité, qui doivent disposer d'un alignement suffisant afin de présenter un bel aspect, ce qui nécessite du temps entraînant des coûts.

De plus il est parfois nécessaire de prévoir des cales derrière l'habillage qui est plat, en appui sur le bois le supportant, afin de former un espace de ventilation du bois évitant le maintien d'une humidité. Ces cales nécessitent l'approvisionnement de pièces et un temps de montage supplémentaire ajoutant des coûts.

La présente invention a notamment pour but d'éviter ces inconvénients de la technique antérieure.

Elle propose à cet effet un habillage de planches de rive comprenant une plaque de façade allongée suivant une direction longitudinale, présentant une face avant et une face arrière d'appui sur une pièce de bois de toiture pour l'habiller, cet habillage étant remarquable en ce que la plaque de façade comporte à une extrémité un soyage formant un décrochement vers l'arrière, permettant l'insertion dans ce décrochement de l'extrémité d'une plaque de l'habillage suivant qui recouvre ce soyage, afin d'aligner après le montage les faces avant des deux plaques de façade successives.

Un avantage de cet habillage est qu'en réalisant de manière économique le soyage lors de la fabrication de la plaque de façade, par exemple par moulage de la matière ou par thermoformage d'une extrémité ou tout autre procédé, on obtient un décrochement permettant de superposer deux extrémités de deux habillages juxtaposés qui présentent des faces avant alignées assurant l'esthétique, avec une fixation commune par seulement deux vis traversant les deux habillages à la fois. Le nombre réduit de vis diminue les coûts de montage. De plus le décrochement d'un habillage au niveau de chaque jonction réalise un petit écartement des plaques de façade de ces habillages par rapport à la pièce de bois les supportant, ce qui forme un espace de ventilation assurant un bon vieillissement du bois.

Selon un mode préférentiel de réalisation de l'invention, l'habillage de planches de rive sera obtenu par polymérisation d'un complexe multicouche en fibre de verre.

L'habillage de planches de rive selon l'invention peut de plus comporter une ou plusieurs des caractéristiques suivantes, qui peuvent être combinées entre elles.

Avantageusement, le décrochement du soyage présente une profondeur correspondant à l'épaisseur de la plaque de façade.

Avantageusement la plaque de façade comporte un rebord inférieur tourné vers l'arrière.

Dans ce cas, avantageusement la liaison entre la plaque de façade et le rebord inférieur comporte un rayon sur 90° présentant une concavité tournée vers l'extérieur.

De plus, avantageusement le soyage se prolonge sur le rebord inférieur.

Avantageusement, la plaque de façade comporte sur sa face arrière des bossages d'écartement avec la pièce de bois.

Avantageusement, le soyage est réalisé par moulage ou par thermoformage ou autres techniques du substrat utilisé.

Avantageusement, l'habillage comporte un soyage à chaque extrémité.

Dans ce cas, l'invention a aussi pour objet un procédé d'installation d'un habillage de planches de rive, comportant une étape de coupe d'une extrémité de l'habillage pour éliminer un des deux soyages, puis une étape de pose de cet habillage sur la pièce de bois en ajustant cette extrémité coupée sur un soyage d'un habillage voisin.

L'invention a de plus pour objet un procédé d'installation d'un habillage de planches de rive comprenant l'une quelconque des caractéristiques précédentes, comportant une étape de pointage, puis de perçage simultané de la superposition de deux habillages au niveau du soyage d'un de ces habillages, avec un gabarit de perçage.

L'invention sera mieux comprise et d'autres caractéristiques et avantages apparaîtront plus clairement à la lecture de la description ci-après donnée à titre d'exemple, en référence aux dessins annexés dans lesquels :
- la figure 1 est une vue en perspective de deux habillages suivant l'invention, alignés et fixés sur une planche de rive ;
- la figure 2 est une vue de dessus de la jonction de ces deux habillages ;
- la figure 3 est une vue en coupe transversale d'un habillage ;
- la figure 4 est une vue d'un habillage complet après sa fabrication, comprenant le soyage à ses deux extrémités ; et
- la figure 5 présente un gabarit de perçage de ces habillages.

Les figures 1, 2 et 3 présentent une planche de rive 2 allongée horizontalement, avec une section disposée verticalement, qui est fixée du côté arrière indiqué par la flèche AR, sur une planche horizontale 4 recevant en dessous de chacun de ses bords un tasseau 6. Une plaque de fermeture inférieure 8 recouvre la planche horizontale 4, en se fixant sous les tasseaux 6 et sous le bord inférieur de la planche de rive 2.

Un habillage de planches de rive 10 comporte une plaque de façade 12 couvrant entièrement la face avant de la planche de rive 2, qui est fixée sur cette planche à chaque extrémité par deux vis d'extrémité 14 alignées verticalement, et au milieu par une vis centrale 16.

La plaque de façade 12 de l'habillage 10 comporte un rebord inférieur horizontal 18 plié vers l'arrière, qui vient en dessous de la plaque de fermeture inférieure 8. La liaison entre la plaque de façade 12 et le rebord inférieur horizontal 18 comporte un rayon sur 90° présentant une concavité tournée vers l'extérieur, de manière à présenter une plaque de façade se terminant brutalement vers le bas pour permettre une chute des gouttes d'eau qui ruissellent sur cette plaque.

De cette manière l'eau venant sur l'habillage de planches de rive 10 coule vers le bas, sans s'infiltrer au-dessus de la plaque de fermeture inférieure 8 pour éviter de mouiller le bois se trouvant derrière.

A la jonction de deux habillages 10, l'extrémité de la plaque de façade 12 d'un premier habillage comporte un soyage 30 formant un décrochement vers l'arrière suivant une épaisseur P, qui s'étend dans la longueur de la plaque sur environ cinq centimètres. Le soyage 30 se continu vers le bas sur le rebord inférieur horizontal 18 de l'habillage 10, de manière à former un décrochement continu sur toute la section transversale de cet habillage.

Dans la direction horizontale, le soyage 30 est relié sur sa face arrière à la plaque de façade 12 par une pente 34, de manière à former une variation d'épaisseur progressive de la matière qui facilite sa fabrication.

L'extrémité de la plaque de façade 12 du deuxième habillage 10, comprenant des bossages arrière 32 présentant une petite épaisseur, s'ajuste dans le décrochement du premier habillage en s'appuyant sur son soyage 30, de manière à entrer dedans entièrement l'épaisseur de cette plaque avec ses bossages arrière pour ajuster les faces avant de ces deux plaques dans un même plan.

Dans la direction horizontale, les deux plaques juxtaposées 12 des deux habillages 10 présentent entre elles un petit jeu horizontal J, permettant d'absorber une dilatation des habillages exposés au soleil qui les allonge horizontalement.

On notera que deux vis d'extrémité 14 alignées verticalement, suffisent à serrer à la fois l'extrémité de la plaque de façade 12 du deuxième habillage 10 sur le soyage 30 du premier habillage, ce qui limite le nombre de vis, réduit le temps de main-d'oeuvre, et constitue un assemblage qui est plus propre.

On notera également que la continuité dans le plan vertical du soyage 30 de l'habillage n autopositionne l'habillage n+1 ou n-1.

D'une manière générale l'habillage 10 présenté sur une planche de rive 2 disposée horizontalement, peut être fixé sur une planche inclinée, par exemple sur une bordure de toiture venant sur le pignon du bâtiment.

La figure 4 présente un habillage 10 sortant de fabrication, comprenant une succession de bossages arrière 32 disposés suivant des lignes horizontales, qui donnent un petit espacement de la plaque de façade 12 avec la planche de rive 2 se trouvant derrière pour permettre une ventilation du bois de la planche.

Lors de sa fabrication l'habillage 10 dispose d'un soyage 30 à chaque extrémité, qui se prolonge sur le bord inférieur horizontal 18. Cette disposition permet en coupant verticalement une extrémité d'un habillage 10, d'éliminer son soyage 30 pour former des habillages disposant d'un soyage d'un seul côté qui peut être au choix à droite ou à gauche.

Du côté coupé l'habillage 10 se termine par la plaque de façade 12 qui est plate, ce qui permet de l'ajuster dans le soyage 30 de l'habillage suivant. On obtient ainsi une grande flexibilité de montage, permettant de choisir sur le chantier le côté d'emboîtement.

La figure 5 présente un gabarit de pointage 40, formant une équerre réalisée dans une bande de tôle métallique, comprenant un rebord inférieur 42 servant à ajuster ce gabarit sous l'habillage 10, et une partie longue verticale 44 comportant une succession de perçages alignés verticalement 46, servant à ajuster un pointeau ou un foret pour préparer le perçage de l'habillage recevant les vis de fixation 14, 16.

Le gabarit 40 peut aussi se caler latéralement, en prévoyant par exemple un ajustement de son bord sur l'extrémité de l'habillage 10. De cette manière on répartit et positionne avec précision les vis de fixation 14, 16 sur l'ensemble de l'habillage, ce qui donne une bonne tenue de ces fixations et assure l'esthétique.

## Revendications

1. Habillage de planches de rive, comprenant une plaque de façade (12) allongée suivant une direction longitudinale, présentant une face avant et une face arrière d'appui sur une pièce de bois (2) de toiture pour l'habiller, **caractérisé en ce que** la plaque de façade (12) comporte à une extrémité un soyage (30) formant un décrochement vers l'arrière, permettant l'insertion dans ce décrochement de l'extrémité d'une plaque (12) de l'habillage suivant (10) qui recouvre ce soyage (30), afin d'aligner après le montage les faces avant des deux plaques de façade (12) successives.

2. Habillage de planches de rive selon la revendication 1, **caractérisé en ce que** le décrochement du soyage (30) présente une profondeur (P) correspondant à l'épaisseur de la plaque de façade (12).

3. Habillage de planches de rive selon la revendication 1 ou 2, **caractérisé en ce que** la plaque de façade (12) comporte un rebord inférieur (18) tourné vers l'arrière.

4. Habillage de planches de rive selon la revendication 3, **caractérisé en ce que** la liaison entre la plaque de façade (12) et le rebord inférieur (18) comporte un rayon sur 90° (20) présentant une concavité tournée vers l'extérieur.

5. Habillage de planches de rive selon la revendication 3 ou 4, **caractérisé en ce que** le soyage se prolonge sur le rebord inférieur (18).

6. Habillage de planches de rive selon l'une quelconque des revendications précédentes, **caractérisé en ce que** la plaque de façade (12) comporte sur sa face arrière des bossages (32) d'écartement avec la pièce de bois (2).

7. Habillage de planches de rive selon l'une quelconque des revendications précédentes, **caractérisé en ce qu'**il comporte un soyage (30) à chaque extrémité.

8. Procédé d'installation d'un habillage de planches de rive (10) selon la revendication 7, **caractérisé en ce qu'**il comporte une étape de coupe d'une extrémité de l'habillage pour éliminer un des deux soyages (30), puis une étape de pose de cet habillage sur la pièce de bois (2) en ajustant cette extrémité coupée sur un soyage (30) d'un habillage (10) voisin.

9. Procédé d'installation d'un habillage de planches de rive (10) selon la revendication 8, **caractérisé en ce qu'**il comporte une étape de pointage, puis de perçage simultané de la superposition de deux habillages (10) au niveau du soyage (30) d'un de ces habillages (10), avec un gabarit de perçage (40).
